# EUROPÄISCHE PATENTSCHRIFT

(11) **EP 1 373 731 B1**
(45) Veröffentlichungstag und Bekanntmachung des Hinweises auf die Patenterteilung: **03.01.2007**
(21) Anmeldenummer: 02726216.1
(22) Anmeldetag: 27.03.2002
(51) Int. Cl.: F04B 43/02, F04B 11/00

(54) **OSZILLIERENDE VERDRÄNGERPUMPE**
OSCILLATING DISPLACEMENT PUMP
POMPE VOLUMETRIQUE OSCILLANTE

(30) Priorität: 06.04.2001 DE 10117418
(43) Veröffentlichungstag der Anmeldung: 02.01.2004
(73) Patentinhaber: KNF FLODOS AG, 6210 Sursee (CH); ROBERT BOSCH GMBH, 70469 Stuttgart (DE)
(72) Erfinder: KÄCH, Robert, CH-6210 Sursee (CH)
(74) Vertreter: Maucher, Wolfgang
(86) Internationale Anmeldenummer: PCT/EP2002/003411
(87) Internationale Veröffentlichungsnummer: WO 2002/081918

(56) Entgegenhaltungen:
- GB-A- 1 111 153
- US-A- 2 405 466

## Beschreibung

Die Erfindung bezieht sich auf eine oszillierende Verdrängerpumpe für flüssige oder gasförmige Fördermedien, mit einem Förderraum, der einerseits durch einen Pumpenkopf und andererseits durch ein Förderelement begrenzt ist, das mit einem Hubantrieb in Antriebsverbindung steht, wobei an den Förderraum ein mit einem Einlassstutzen verbundenes Einlassventil und ein mit einem Auslassstutzen verbundenes Auslassventil angeschlossen sind, wobei die Pumpe zumindest druckseitig einen Pulsationsdämpfer sowie zwischen der Druck- und der Saugseite eine Überdruckbegrenzungseinrichtung aufweist, insbesondere Membranpumpe mit einem durch eine Membrane gebildeten Förderelement.

Membranpumpen, die als Flüssigkeitspumpen aber auch als Gaspumpen eingesetzt werden, arbeiten nach dem Prinzip der oszillierenden Verdrängerpumpen. Naturgemäß verursacht dieses Prinzip Pulsation sowohl auf der Saug- als auch der Druckseite.

Pulsation auf der Saugseite kann bei Membranpumpen und insbesondere bei schnelllaufenden Membranpumpen Kavitation, Druckstöße und Schwingungen verursachen.

Die Schädlichkeit von Kavitation bei Flüssigkeitspumpen ist bekannt. Zudem verursacht sie Geräusch und führt zu instabiler Fördermenge.

Druckstöße können in der Saugleitung angebrachte Geräte beschädigen oder in ihrer Funktion beeinflussen. Schwingungen verursachen Geräusch und übertragen sich auf Peripheriegeräte oder auf das gesamte Gerät.

Pulsation auf der Druckseite verursacht bei Membranpumpen Druckstöße und Schwingungen. Die Auswirkungen sind gleich wie auf der Saugseite aber noch radikaler, da auf der Druckseite - im Gegensatz zur Saugseite - die Druckspitzen viel höher ansteigen können.

Bei geschlossenem oder verstopftem System verdichten Membran-Flüssigkeitspumpen eine Flüssigkeit so lange bis das schwächste Glied in der Kette nachgibt. Dies führt zur Beschädigung dieses Elements.

Aus der US-A-2 405 466 ist eine Pumpe der eingangs erwähnten Art bekannt. Diese weist einen saugseitigen und einen druckseitigen Dämpfer jeweils mit einer Dämpfungs-Kammer mit einer Luftfüllung auf. Zwischen der Dämpfungs-Kammer und der Einlasskammer beziehungsweise der Auslasskammer ist eine Scheibe mit einer oder mehreren Öffnungen oder aus porösem Material bestehend, vorgesehen. Diese teildurchlässigen Scheiben zwischen der Luftfüllung und dem flüssigen Fördermedium in der Einlasskammer beziehungsweise der Auslasskammer sollen verhindern, dass das dämpfende Luftpolster mit dem Flüssigkeitsstrom mitgerissen wird.

Eine solche Dämpfungseinrichtung kann nur in einer Gebrauchslage der Pumpe, wo sich die Dämpfungskammern oben befinden, arbeiten. Außerdem ist die Pumpe nur zum Fördern von Flüssigkeiten vorgesehen und schließlich sind die Dämpfungskammern für eine ausreichende Dämpfung noch vergleichsweise voluminös.

Aufgabe der vorliegenden Erfindung ist es, eine Verdrängerpumpe, insbesondere eine Membranpumpe für flüssige oder gasförmige Fördermedien zu schaffen, bei der sowohl saugseitig als auch druckseitig Druckspitzen vermieden werden, die auch erhöhten Sicherheitsanforderungen genügt und die darüber hinaus trotzdem einen kompakten Aufbau aufweist.

Zur Lösung dieser Aufgabe wird vorgeschlagen, dass ein Anschlussblock als Teil des Pumpenkopfes vorgesehen ist, in dem zumindest der Pulsationsdämpfer, die Überdruckbegrenzungseinrichtung sowie bei Verwendung als Flüssigkeitspumpe im saugseitigen Teil des Pumpenkopfes eine Schwingkammer integriert sind und der den Einlassstutzen sowie den Auslassstutzen aufweist, dass der Pulsationsdämpfer wenigstens eine Dämpfungskammer aufweist, die mittels einer Trennmembrane in einen Aufnahmeraum für Dämpfungselemente und in einen Fördermedium führenden Bereich unterteilt ist, dass innerhalb der Dämpfungskammern Dämpfungselemente aus federelastischem Material angeordnet sind, dass der druckseitige Pulsationsdämpfer über ein Auslass-Drosselorgan mit einem Auslass verbunden ist, der seinerseits an den druckseitigen, den Auslassstutzen bildenden Leitungsanschluss angeschlossen ist und dass die zwischen der Druck- und der Saugseite der Pumpe angeschlossene Überdruckbegrenzungseinrichtung mit ihrer Druckseite an den druckseitigen Leitungsanschluss angeschlossen ist.

Durch die Integration aller zur Pulsationsdämpfung und zur Überdruckbegrenzung vorgesehenen Einrichtungen im Anschlussblock des Pumpenkopfes ergibt sich ein besonders kompakter Aufbau. Verbindungsleitungen, die bei einer abgesetzten Anordnung der Einrichtungen erforderlich wären, werden vermieden. Außerdem lässt ein solcher Anschlussblock auch eine optimale Anordnung der einzelnen Einrichtungen zu und es besteht die Möglichkeit, die eine oder andere Einrichtung nur bedarfsweise vorzusehen und damit eine Anpassung an unterschiedliche Anwendungen zu berücksichtigen sowie nicht benutzte Einrichtungen beispielsweise durch Blinddeckel zu deaktiviert. Auch die Fertigung ist dadurch vereinfacht.

Durch den druckseitigen Pulsationsdämpfer mit Unterteilung der Dämpfungskammer(n) mittels einer Trennmembrane in einen Aufnahmeraum für Dämpfungselemente und in einen Fördermedium führenden Bereich können die Dämpfungselemente nicht mit dem Fördermedium in Verbindung kommen, so dass die verwendeten Dämpfungselemente ausschließlich auf die geforderten Dämpfungseigenschaften abgestimmt sein können und eine Beständigkeit gegen das jeweilige Fördermedium nicht erforderlich ist. Dadurch können auch aggressive Fördermedien problemlos bei entsprechender Materialwahl der Trennmembrane eingesetzt werden. Außerdem kann die Pumpe durch die Trennmembrane zwischen dem Aufnahmeraum für Dämpfungselemente und dem Fördermedium führendem Bereich lageunabhängig betrieben werden.

Die bei Verwendung als Flüssigkeitspumpe im saugseitigen Teil des Pumpenkopfes integrierte Schwingkammer weist eine Schwingmembrane auf, welche die Schwingkammer in einen mit der Saugseite verbundenen Kammerteil und einen über eine Öffnung mit der Umgebungsluft verbundenen Kammerteil aufteilt. Beim Fördern einer Flüssigkeit wird durch diese saugseitige Pulsationsdämpfung der Flüssigkeitszustrom beim Schließen des Einlassventiles nicht abrupt gestoppt, sondern kann durch die dann auslenkende Schwingmembrane noch etwas "im Fluss" gehalten werden. Eine Pulsation auf der Saugseite kann dadurch ebenfalls wirksam reduziert und insbesondere bei schnelllaufenden Membranpumpen Kavitation, Druckstöße und Schwingungen vermeiden. Außerdem werden Geräusche gedämpft und eine instabile Fördermenge wird vermieden.

Durch die Überdruckbegrenzungseinrichtung ist eine Drucküberwachung oder Druckbegrenzung vorhanden und die Pumpe vor Beschädigungen geschützt, wenn der Druck durch ein geschlossenes oder verstopftes System ansteigt.

Die Überdruckbegrenzung, die zwischen der Druck- und der Saugseite des Pumpenkopfes angebracht ist, dient zur Einstellung des maximal zulässigen Druckes auf der Druckseite der Pumpe oder zur Aufrechterhaltung eines konstanten Druckes auf der Druckseite der Pumpe unabhängig von der Durchflussmenge.

Die vorliegende Erfindung vermindert somit Druckspitzen sowohl auf der Saug- als auch auf der Druckseite und begrenzt durch die Überdruckbegrenzungseinrichtung den Druckanstieg auf der Druckseite auf einen vorgebbaren Wert.

Durch die Anordnung des druckseitigen Pulsationsdämpfers mit seinem Auslass-Drosselorgan vor dem druckseitigen Anschluss der Überdruckbegrenzungseinrichtung kann diese auf den bereits geglätteten Druck eingestellt werden, so dass Druckspitzen nicht mehr berücksichtigt werden müssen. An die Überdruckbegrenzungseinrichtung gelangen Druckspitzen nur noch in gedämpfter Form, so dass sich die Überdruckbegrenzungseinrichtung dadurch feinfühliger und genauer einstellen lässt und insbesondere die Einstellung sehr nahe an den Betriebsdruck erfolgen kann.

Dadurch ergeben sich auch konstruktive Vorteile durch eine kleinere mögliche Bauweise der Pumpe, weil ein Rückfluss von Fördermedium über die Überdruckbegrenzungseinrichtung wesentlich geringer oder gar nicht vorhanden ist und somit die volle Fördermenge auch wirksam zur Verfügung steht.

Würde man, wie dies beim Stand der Technik entsprechend der US-A-2 405 466 der Fall ist, die Druckseite der Überdruckbegrenzungseinrichtung mit praktisch ungedämpftem Druck beaufschlagen, ist ein vergleichsweise hoher Rückfluss vorhanden und damit eine reduzierte effektive Pumpenleistung.

Dementsprechend müsste eine solche Pumpe für eine höhere Fördermenge ausgelegt werden, um einen gewünschten effektiven Förderstrom zu erzeugen, was die Pumpe jedoch vergrößert und verteuert.

Insbesondere bei Anwendungsfällen, wo der Betriebsdruck nur geringfügig überschritten werden darf und somit die DruckeinStellung der Überdruckbegrenzungseinrichtung nahe an dem Betriebsdruck liegt, führen die auftretenden Druckspitzen dazu, dass die Überdruckbegrenzungseinrichtung anspricht und einen Teil des Förderstroms von der Druckseite zur Saugseite zurückführt, so dass sich dementsprechend ein geringerer Wirkungsgrad bezüglich der Fördermenge einstellt.

Diese Nachteile werden bei der erfindungsgemäßen Pumpe vermieden.

Weiterhin ist durch die Anordnung des druckseitigen Pulsationsdämpfers mit seinem Auslass-Drosselorgan vor dem druckseitigen Anschluss der Überdruckbegrenzungseinrichtung bei der erfindungsgemäßen Pumpe vorteilhaft, dass die Dämpfungswirkung durch die in die Pumpe integrierte Drossel exakt vorbestimmt und damit eine genaue Einstellung der Überdruckbegrenzungseinrichtung vor der Auslieferung der Pumpe und dem Anschluss an periphere Geräte ermöglicht ist.

Bevorzugt ist vorgesehen, dass der Pumpenkopf ein etwa quaderförmiges Pumpenkopf-Gehäuse aufweist, mit einer Anschlussseite für eine die Ventile aufweisende Zwischenplatte, gegenüberliegend zu dieser Anschlussseite mit der Überdruckbegrenzungseinrichtung, und dass an den vier anderen Umfangsseiten gegenüberliegend der Einlassstutzen und der Auslassstutzen sowie der druckseitige Pulsationsdämpfer und gegebenenfalls die saugseitige Schwingkammer angebracht sind. Damit sind die Ein- oder Anbauteile - Überdruckbegrenzungseinrichtung, Pulsationsdämpfer, Schwingkammer - des Pumpenkopfes unabhängig voneinander zugänglich und dadurch unter anderem leicht montierbar und demontierbar.

Eine Ausführungsform des druckseitigen Pulsationsdämpfers sieht vor, dass dieser wenigsten zwei in Serie geschaltete Dämpfungskammern innerhalb des Pumpenkopfes oder eines zum Pumpenkopf gehörenden Dämpfer-Gehäuses aufweist, dass dazu ein an einen Einlass angeschlossener Leitungsabschnitt einen Verbindungskanal zu einer ersten Dämpfungskammer aufweist sowie über ein Einlass-Drosselorgan an eine zweiten, über ein Auslass-Drosselorgan mit einem Auslaß verbundene Dämpfungskammer angeschlossen ist.

Durch die Reihenschaltung von mehreren Dämpferstufen wird eine hohe Dämpfung erreicht, die exponentiell mit der Anzahl der Dämpferstufen steigt. Die Drosselorgane in Verbindung mit den Dämpfungskammern bilden Dämpfungsglieder, die bei auftretenden Druckschwankungen Fördermedium zwischenspeichern und wieder abgeben können. Durch die Drosselorgane wird während eines Druckstoßes ein Staudruck aufgebaut, durch den eine Druckaufladung der Dämpfungsglieder und eine gedrosselte Abgabe von Fördermedium in der sich an die Druckphase anschließenden Druckabfallphase möglich ist.

Zusätzliche Ausgestaltungen der Erfindung sind in den weiteren Unteransprüchen aufgeführt. Nachstehend ist die Erfindung mit ihren wesentlichen Einzelheiten anhand der Zeichnung noch näher erläutert.
Die einzige Figur zeigt:
Eine Explosionsdarstellung einer erfindungsgemäßen Membranpumpe.

Eine in der Fig. gezeigte Pumpe P weist ein Pumpengehäuse 1 auf, an das seitlich ein Motor 50 angeflanscht ist. Ein Kurbelantrieb für eine Pumpenmembrane 6 weist zwei Kurbelwellenlager 2, einen Exzenter 3 sowie ein Pleuellager 4 auf. Ein Pleuel 5 hat eine Anschlußstelle 15, über die es mit der Pumpenmembrane 6 verbindbar ist. Bei Rotation des Kurbelantriebes wird die Pumpenmembrane in eine Hubbewegung versetzt.
Auf das Pumpengehäuse 1 wird eine Zwischenplatte 7 montiert, zwischen der und der Pumpenmembrane 6 ein Förderraum gebildet ist. Die Zwischenplatte 7 beinhaltet bei aufgesetzter Ventilplatte 8 ein Einlaßventil und ein Auslaßventil. Die Zwischenplatte 7 und ein sich daran anschließender Anschlußblock 9 bilden im wesentlichen den Pumpenkopf.
Der Anschlußblock 9 als Teil des Pumpenkopfes ist im Ausführungsbeispiel etwa quaderförmig ausgebildet. Eine der sechs Seiten bildet eine Anschlußseite für die Zwischenplatte 7.
Auf der gegenüberliegenden Seite sind die Funktionsteile einer Überdruckbegrenzungseinrichtung 27 dargestellt. Diese dient zur Einstellung des maximal zulässigen Druckes auf der Druckseite der Pumpe und weist dazu eine Strömungsverbindung zwischen Druckseite und Saugseite auf, die im Normalbetriebsfall durch ein Überströmventil geschlossen ist.
Im Ausführungsbeispiel greift eine Druckregelmembrane 20 in eine Innenhöhlung des Anschlußblockes 9 und liegt dort dichtend auf einer mit der Saugseite verbundenen Öffnung 28 an. Die Druckregelmembrane 20 ist durch eine Feder 21 druckbeaufschlagt, wobei die Druckbeaufschlagung durch eine Einstellschraube 23 verstellbar ist. Eine Kontermutter 24 mit Unterlagscheibe 25 dient zur Sicherung der jeweiligen Einstellung der Einstellschraube 23.
In Montagestellung ist die Innenhöhlung des Anschlußblockes 9 zur Aufnahme der Druckregelmembrane 20 und dergleichen durch einen Druckdeckel 22 geschlossen, der mittels Schrauben 26 gehalten ist. Innerhalb der Ausnehmung sind noch mit der Druckseite verbundene Öffnung 29 erkennbar.

Auf zwei der übrigen vier Seiten des Anschlußblockes 9 befinden sich gegenüberliegend einerseits ein Leitungsanschluß 14 (Einlaßstutzen) und andererseits ein Leitungsanschluß 12 (Auslaßstutzen).

Die beiden übrigen Umfangsseiten des Anschlußblockes weisen einerseits einen mit der Druckseite verbundenen Pulsationsdämpfer 45 und auf der anderen Seite eine Schwingkammer 16 auf.
Der Pulsationsdämpfer 45 hat ein großes Dämpfungselement 40 und ein kleines Dämpfungselement 41, die sich in getrennten Dämpferkammern befinden. Die Dämpfungselemente können hinsichtlich ihrer Masse und/oder ihres Volumens unterschiedlich sein.
Die beiden zugehörigen Dämpfungskammern sind, was nicht näher dargestellt ist, über einen Leitungsabschnitt miteinander verbunden. Dieser Leitungsabschnitt weist einen druckseitigen Einlaß mit einem Verbindungskanal zu der ersten Dämpfungskammer auf. Über ein Einlaß- Drosselorgan ist der Leitungsabschnitt an die zweite Dämpfungskammer angeschlossen, die ihrerseits über ein Auslaß-Drosselorgan mit einem Auslaß verbunden ist, der seinerseits an den druckseitigen Leitungsanschluß 12 angeschlossen ist.
Die innerhalb der Dämpfungskammern befindlichen Dämpfungselemente bestehen aus federelastischem Material.
Die Dämpfungskammern des druckseitigen Pulsationsdämpfers 45 sind mittels einer Trennmembrane 42 in einen Aufnahmeraum für die Dämpfungselemente 40, 41 und in einen Fördermedium führenden Bereich unterteilt.
Im Ausführungsbeispiel ist als äußerer Abschluß des Pulsationsdämpfers 45 ein Dämpferdeckel 43 vorgesehen, der hier einen Teil oder auch das Gesamtvolumen der Dämpfungskammern aufweisen kann. Andererseits besteht aber auch die Möglichkeit, daß die Dämpfungskammern vollständig in den Anschlußblock 9 integriert sind. Mit Hilfe von Schrauben 44 wird der Dämpferdeckel 43 am Anschlußblock 9 gehalten.

Auf der dem Pulsationsdämpfer 45 gegenüberliegenden Seite befindet sich die Schwingkammer 16. Diese Schwingkammer weist eine mit der Saugseite verbundene Innenhöhlung im Anschlußblock 9 auf. Eine Schwingmembrane 10 teilt die Schwingkammer in einen mit der Saugseite verbundenen Kammerteil und einen über eine Öffnung 17 mit der Umgebung verbundenen Kammerteil auf.
Zum Halten der Schwingmembrane 10 und als Abschluß der Schwingkammer dient ein Abschlußdeckel 11, der mittels Schrauben 13 am Anschlußblock 9 gehalten ist.
Durch die Schwingkammer 16 ist ein saugseitiger Pulsationsdämpfer gebildet. Durch unterschiedliche Wahl des Durchmesser-Dicken-Verhältnisses der Schwingmembrane 10 kann die Schwingungsdämpfung auch in Abhängigkeit des jeweiligen Fördermediums optimiert werden.

Strichpunktiert ist noch angedeutet, daß in den Pumpenkopf beziehungsweise den Anschlußblock 9 eine Heizung integriert sein kann. Diese kann, wie nicht näher dargestellt, eine Heizplatte 30 inklusiv Kabelanschlüssen, gegebenenfalls eine Wärmeverteilplatte 31 sowie gegebenenfalls eine Einguß-Masse 31 beinhalten. Damit kann bei entsprechenden Druck und Temperaturverhältnissen ein Einfrieren des Pumpenkopfes vermieden werden oder aber es kann bei eingefrorenem Pumpenkopf dieser aufgetaut werden.

## Patentansprüche

1. Oszillierende Verdrängerpumpe für flüssige oder gasförmige Fördermedien, mit einem Förderraum, der einerseits durch einen Pumpenkopf und andererseits durch ein Förderelement begrenzt ist, das mit einem Hubantrieb in Antriebsverbindung steht, wobei an den Förderraum ein mit einem Einlassstutzen verbundenes Einlassventil und ein mit einem Auslassstutzen verbundenes Auslassventil angeschlossen sind, wobei die Pumpe (P) zumindest druckseitig einen Pulsationsdämpfer (45) sowie zwischen der Druck- und der Saugseite eine Überdruckbegrenzungseinrichtung (27) aufweist, insbesondere Membranpumpe mit einem durch eine Membrane gebildeten Förderelement, **dadurch gekennzeichnet, dass** ein Anschlussblock als Teil des Pumpenkopfes vorgesehen ist, in dem zumindest der Pulsationsdämpfer (45), die Überdruckbegrenzungseinrichtung (27) sowie bei Verwendung als Flüssigkeitspumpe im saugseitigen Teil des Pumpenkopfes eine Schwingkammer (16) integriert sind und der den Einlass (14) sowie den Auslass (12) aufweist, dass der Pulsationsdämpfer (45) wenigstens eine Dämpfungskammer aufweist, die mittels einer Trennmembrane in einen Aufnahmeraum für Dämpfungselemente (40,41) und in einen Fördermedium führenden Bereich unterteilt ist, dass innerhalb der Dämpfungskammern Dämpfungselemente (40,41) aus federelastischem Material angeordnet sind, dass der druckseitige Pulsationsdämpfer (45) über ein Auslass-Drosselorgan mit einem Auslass verbunden ist, der seinerseits an den druckseitigen, den Auslassstutzen bildenden Leitungsanschluss (12) angeschlossen ist, und dass die zwischen der Druck- und der Saugseite der Pumpe angeschlossene Überdruckbegrenzungseinrichtung (27) mit ihrer Druckseite an den druckseitigen Leitungsanschluss (12) angeschlossen ist.

2. Pumpe nach Anspruch 1, **dadurch gekennzeichnet, dass** die Überdruckbegrenzungseinrichtung (27) zwischen der Druck- und der Saugseite der Pumpe zur Einstellung des maximal zulässigen Druckes auf der Druckseite der Pumpe verstellbar ist.

3. Pumpe nach Anspruch 1 oder 2, **dadurch gekennzeichnet, dass** die Überdruckbegrenzungseinrichtung (27) eine Verbindung zwischen der Druckseite und der Saugseite der Pumpe aufweist und dass in diese Verbindung ein vorzugsweise hinsichtlich des Ansprechdruckes verstellbares Überströmventil (20,28) eingesetzt ist.

4. Pumpe nach Anspruch 3, **dadurch gekennzeichnet, dass** das verstellbares Überströmventil der Überdruckbegrenzungseinrichtung (27) eine federbeaufschlagte Druckregelmembrane (20) aufweist, deren Federbeaufschlagung mit einer Einstellschraube (23) verstellbar ist.

5. Pumpe nach einem der Ansprüche 1 bis 4, **dadurch gekennzeichnet, dass** der Pumpenkopf ein etwa quaderförmiges Pumpenkopf-Gehäuse (Anschlussblock 9) aufweist, mit einer Anschlussseite für eine die Ventile aufweisende Zwischenplatte (7), gegenüberliegend zu dieser Anschlussseite mit der Überdruckbegrenzungseinrichtung (27), und dass an den vier anderen Umfangsseiten gegenüberliegend der Einlassstutzen (14) und der Auslassstutzen (12) sowie der druckseitige Pulsationsdämpfer (45) und gegebenenfalls die saugseitige Schwingkammer (16) angebracht sind.

6. Pumpe nach einem der Ansprüche 1 bis 5, **dadurch gekennzeichnet, dass** der druckseitige Pulsationsdämpfer (45) wenigstens zwei in der Masse oder den Materialien unterschiedliche Dämpfungselemente (40,41) und/oder im Volumen unterschiedliche Dämpfungskammern aufweist.

7. Pumpe nach einem der Ansprüche 1 bis 6, **dadurch gekennzeichnet, dass** der druckseitige Pulsationsdämpfer (45) wenigsten zwei in Serie geschaltete Dämpfungskammern innerhalb des Pumpenkopfes oder eines zum Pumpenkopf gehörenden Dämpfer-Gehäuses (43) aufweist, dass dazu ein an einen Einlass angeschlossener Leitungsabschnitt einen Verbindungskanal zu einer ersten Dämpfungskammer aufweist sowie über ein Einlass-Drosselorgan an eine zweiten, über ein Auslass-Drosselorgan mit einem Auslaß verbundene Dämpfungskammer angeschlossen ist.

8. Pumpe nach einem der Ansprüche 1 bis 7, **dadurch gekennzeichnet, dass** der Kopfdeckel der Membranpumpe als Verbindungsteil dergestalt ausgebildet ist, dass Funktionskammern der Komponenten (Überdruckventil, Schwingkammer) in dieses Verbindungsteil integriert sind.

9. Pumpe nach einem der Ansprüche 1 bis 8, **dadurch gekennzeichnet, dass** die Pulsationsdämpfungskammer(n) des druckseitigen Pulsationsdämpfers (45) sowohl als Kopfdeckel der Pumpe wie auch als Verbindungsteil zur Schwingkammer und zum Überströmventil ausgebildet ist (sind).

10. Pumpe nach einem der Ansprüche 1 bis 9, **dadurch gekennzeichnet, dass** die saugseitige Schwingkammer (16) eine Schwingmembrane (10) aufweist, welche die Schwingkammer in einen mit der Saugseite verbundenen Kammerteil und einen über eine Öffnung (17) mit der Umgebungsluft verbundenen Kammerteil aufteilt.

11. Pumpe nach Anspruch 10, **dadurch gekennzeichnet, dass** die Schwingmembrane (10) der saugseitigen Schwingkammer hinsichtlich ihres Durchmesser-Dicken-Verhältnisses auf das jeweilige Fördermedium zur Optimierung der Schwingungsdämpfung abgestimmt ist.

12. Pumpe nach einem der Ansprüche 1 bis 11, **dadurch gekennzeichnet, dass** in den Pumpenkopf eine Heizung (30,31,32) integriert ist.

## Claims

1. Oscillating displacement pump for liquid or gaseous delivery media, having a delivery chamber which is delimited on one side by a pump head and on the other side by a delivery element that has a driven connection to a lifting drive, said delivery chamber being attached to an inlet valve connected to an inlet connection piece and an outlet valve connected to an outlet connection piece, the pump (P) comprising, at least on the pressure side, a pulsation damper (45) and an excess-pressure limiting device (27) between the pressure side and the suction side, in particular a diaphragm pump having a delivery element formed by a diaphragm, **characterised in that** a connecting block is provided as part of the pump head, in which at least the pulsation damper (45), the excess-pressure limiting device (27) and, if the pump is used as a liquid pump, in the suction part of the pump head, an oscillating chamber (16) is integrated, and said connecting block comprises the inlet (14) and the outlet (12), the pulsation damper (45) has at least one damping chamber which is divided by a separating diaphragm into a receiving chamber for damping elements (40, 41) and into an area conveying delivery medium, **in that** damping elements (40, 41) made of springily elastic material are arranged inside the damping chambers, **in that** the pulsation damper (45) on the pressure side is connected, via an outlet throttle member, to an outlet which is in turn connected to the line connection (12) on the pressure side, forming the outlet connecting piece, and **in that** the excess-pressure limiting device (27) connected between the pressure and suction sides of the pump is connected on its pressure side to the line connection (12) on the pressure side.

2. Pump according to claim 1, **characterised in that** the excess-pressure limiting device (27) between the pressure and suction sides of the pump is adjustable in order to achieve the maximum permissible pressure on the pressure side of the pump.

3. Pump according to claim 1 or 2, **characterised in that** the excess-pressure limiting device (27) has a connection between the pressure side and the suction side of the pump and that an overflow valve (20, 28) which is preferably adjustable in terms of its response pressure is inserted in this connection.

4. Pump according to claim 3, **characterised in that** the adjustable overflow valve of the excess-pressure limiting device (27) has a spring-biased pressure regulating diaphragm (20), the spring bias acting on which can be varied by means of an adjustment screw (23).

5. Pump according to one of claims 1 to 4, **characterised in that** the pump head has a substantially cuboid pump head housing (connecting block 9), with a connecting side for an intermediate plate (7) comprising the valves, located opposite this connecting side with the excess pressure limiting device (27), and **in that** opposite the other four circumferential sides are mounted the inlet connection piece (14) and the outlet connection piece (12) as well as the pulsation damper (45) on the pressure side and optionally the oscillating chamber (16) on the suction side.

6. Pump according to one of claims 1 to 5, **characterised in that** the pulsation damper (45) on the pressure side comprises at least two damping elements (40, 41) which differ in their mass or materials and/or damping chambers which differ in their volumes.

7. Pump according to one of claims 1 to 6, **characterised in that** the pulsation damper (45) on the pressure side comprises at least two damping chambers connected in series within the pump head or a damper housing (43) belonging to the pump head, and for this purpose a line section attached to an inlet comprises a connecting channel to a first damping chamber and, through an inlet throttle member, is connected to a second damping chamber which is connected to an outlet via an outlet throttle member.

8. Pump according to one of claims 1 to 7, **characterised in that** the head cover of the diaphragm pump is constructed as a connecting member such that functional chambers of the components (excess-pressure valve, oscillating chamber) are integrated in this connecting member.

9. Pump according to one of claims 1 to 8, **characterised in that** the pulsation damping chamber or chambers of the pulsation damper (45) on the pressure side is or are constructed both as a head cover for the pump and as a connecting member to the oscillating chamber and to the overflow valve.

10. Pump according to one of claims 1 to 9, **characterised in that** the oscillating chamber (16) on the suction side comprises an oscillating diaphragm (10) which divides the oscillating chamber into a chamber portion connected to the suction side and a chamber portion connected through an opening (17) to the atmosphere.

11. Pump according to claim 10, **characterised in that** the oscillating diaphragm (10) of the oscillating chamber on the suction side is matched, in terms of its diameter to thickness ratio, to the particular delivery medium in order to achieve optimum damping of the oscillations.

12. Pump according to one of claims 1 to 11, **characterised in that** a heater (30, 31, 32) is integrated in the pump head.

## Revendications

1. Pompe volumétrique oscillante pour des fluides refoulés liquides ou gazeux, avec une chambre de refoulement qui est délimitée d'un côté par une tête de pompe et de l'autre côté par un élément de refoulement qui se trouve en liaison d'entraînement avec un entraînement en translation, sachant qu'une soupape d'admission reliée à un piquage d'admission et une soupape d'évacuation reliée à un piquage d'évacuation sont raccordées à la chambre de refoulement, sachant que la pompe (P) présente au moins du côté de pression un amortisseur de pulsations (45) ainsi qu'un dispositif (27) de limitation des surpressions entre le côté de pression et le côté d'aspiration, la pompe étant notamment une pompe à membrane avec un élément de refoulement formé par une membrane, **caractérisée en ce qu'**il est prévu un bloc de raccordement comme partie de la tête de pompe, dans lequel sont intégrés au moins l'amortisseur de pulsations (45), le dispositif (27) de limitation des surpressions ainsi qu'une chambre d'oscillation (16) dans la partie côté aspiration de la tête de pompe dans le cas d'une utilisation comme pompe à liquides, et qui présente l'admission (14) ainsi que l'évacuation (12), **en ce que** l'amortisseur de pulsations (45) présente au moins une chambre d'amortissement qui, au moyen d'une membrane séparatrice, est divisée en un espace récepteur pour des éléments d'amortissement (40, 41) et une région dirigeant du fluide refoulé, **en ce que** des éléments d'amortissement (40, 41) en matériau à élasticité de ressort sont disposés à l'intérieur des chambres d'amortissement, **en ce que** l'amortisseur de pulsations (45) situé du côté de pression est relié par l'intermédiaire d'un organe d'étranglement d'évacuation à une évacuation qui est elle-même raccordée au branchement de conduite (12) situé du côté de pression qui constitue le piquage d'évacuation, et **en ce que** le dispositif (27) de limitation des surpressions raccordé entre le côté de pression et le côté d'aspiration de la pompe est raccordé par son côté de pression au branchement de conduite (12) situé du côté de pression.

2. Pompe selon la revendication 1, **caractérisée en ce que** le dispositif (27) de limitation des surpressions situé entre le côté de pression et le côté d'aspiration de la pompe peut être déplacé vers le côté de pression de la pompe afin de régler la pression maximale admissible.

3. Pompe selon la revendication 1 ou 2, **caractérisée en ce que** le dispositif (27) de limitation des surpressions présente une liaison entre le côté de pression et le côté d'aspiration de la pompe, et **en ce qu'**une soupape de trop-plein (20, 28), de préférence à pression de réaction réglable, est installée dans cette liaison.

4. Pompe selon la revendication 3, **caractérisée en ce que** la soupape réglable de trop-plein présente une membrane (20) de régulation de pression sollicitée par ressort, dont la sollicitation élastique est réglable au moyen d'une vis de réglage (23).

5. Pompe selon l'une des revendications 1 à 4, **caractérisée en ce que** la tête de pompe présente un boîtier de tête de pompe approximativement parallélépipédique (bloc de raccordement 9), avec une face de raccordement pour une plaque intermédiaire (7) présentant les soupapes, et avec le dispositif (27) de limitation des surpressions en vis-à-vis de cette face de raccordement, et **en ce que** le piquage d'admission (14) et le piquage d'évacuation (12) ainsi que l'amortisseur de pulsations (45) situé du côté de pression et le cas échéant la chambre d'oscillation (16) située du côté d'aspiration sont installés en vis-à-vis sur les quatre autres faces.

6. Pompe selon l'une des revendications 1 à 5, **caractérisée en ce que** l'amortisseur de pulsations (45) situé du côté de pression présente au moins deux éléments d'amortissement (40, 41) différents quant à leur masse ou leurs matériaux, et/ou au moins deux chambres d'amortissement de volumes différents.

7. Pompe selon l'une des revendications 1 à 6, **caractérisée en ce que** l'amortisseur de pulsations (45) situé du côté de pression présente au moins deux chambres d'amortissement reliées en série à l'intérieur de la tête de pompe ou d'un boîtier d'amortisseur (43) faisant partie de la tête de pompe, et **en ce que**, à cet effet, un tronçon de conduite raccordé à une admission présente un canal de liaison vers une première chambre d'amortissement et est raccordé par l'intermédiaire d'un organe d'étranglement d'admission à une deuxième chambre d'amortissement reliée à une évacuation par l'intermédiaire d'un organe d'étranglement d'évacuation.

8. Pompe selon l'une des revendications 1 à 7, **caractérisée en ce que** le couvercle de tête de la pompe à membrane est conçu comme élément de liaison de telle sorte que les chambres fonctionnelles des composants (soupape de surpression, chambre oscillante) sont intégrées dans cet élément de liaison.

9. Pompe selon l'une des revendications 1 à 8, **caractérisée en ce que** la ou les chambres d'amortissement de pulsations de l'amortisseur de pulsations (45) situé du côté de pression est ou sont conçues aussi bien comme couvercle de tête de la pompe que comme élément de liaison vers la chambre d'oscillation.

10. Pompe selon l'une des revendications 1 à 9, **caractérisée en ce que** la chambre d'oscillation (16) située du côté d'aspiration présente une membrane oscillante (10) qui divise la chambre d'oscillation en une partie de chambre reliée au côté d'aspiration et une partie de chambre reliée à l'air ambiant par l'intermédiaire d'une ouverture (17).

11. Pompe selon la revendication 10, **caractérisée en ce que** la membrane oscillante (10) de la chambre d'oscillation située du côté d'aspiration est adaptée, quant au rapport de son diamètre à son épaisseur, au fluide refoulé respectif afin d'optimiser l'amortissement des oscillations.

12. Pompe selon l'une des revendications 1 à 11, **caractérisée en ce qu'**un chauffage (30, 31, 32) est intégré dans la tête de pompe.
